# EUROPÄISCHE PATENTSCHRIFT

(11) **EP 0 277 477 B1**
(45) Veröffentlichungstag und Bekanntmachung des Hinweises auf die Patenterteilung: **16.05.1990**
(21) Anmeldenummer: 88100077.2
(22) Anmeldetag: 05.01.1988
(51) Int. Cl.: F01N 3/28

(54) **Metallischer Katalysator-Trägerkörper mit verkürztem Mantelrohr**
Metallic catalyst support having a short tubular casing
Support de catalyseur métallique à enveloppe tubulaire raccourcie

(30) Priorität: 15.01.1987 DE 3701052
(43) Veröffentlichungstag der Anmeldung: 10.08.1988
(73) Patentinhaber: Emitec Gesellschaft für Emissionstechnologie mbH, 53797 Lohmar (DE)
(72) Erfinder: Maus, Wolfgang, Dipl.-Ing., D-5060 Bergisch Gladbach 1 (DE); Cyron, Theodor, Dipl.-Ing., D-5060 Bergisch Gladbach 1 (DE)
(74) Vertreter: Fuchs, Franz-Josef, Dr.-Ing.

(56) Entgegenhaltungen:
- DE-A- 2 746 475
- FR-A- 2 444 793

## Beschreibung

Die vorliegende Erfindung betrifft einen metallischen Katalysator-Trägerkörper gemäß dem Oberbegriff des Anspruchs 1. Solche Katalysator-Trägerkörper, welche vorzugsweise zur Abgasreinigung von Kraftfahrzeugen eingesetzt werden, sind beispielsweise aus der DE-A 2 924 592, der DE-A 3 037 796 und der DE-A 3 529 654 bekannt. Sie werden beispielsweise aus spiralig übereinandergewickeiten, abwechselnden gewellten und glatten oder ähnlich strukturierten Blechen hergestellt und im allgemeinen mit einem Mantelrohr versehen.

Aus der DE-A 3 603 882 ist auch schon ein Katalysator-Trägerkörper bekannt, welcher ein Mantelrohr aufweist, welches einseitig kürzer als der eigentliche Katalysator-Trägerkörper ist. Diese Ausführungsform ist insbesondere als sogenannter Startkatalysator vorgesehen, welcher motomah eingebaut wird und daher hohen thermischen Belastungen ausgesetzt ist. Nach dem Stand der Technik ist jedoch das Mantelrohr auf seiner gesamten Länge mit der äußersten Lage des Katalysator-Trägerkörpers verlötet und umschließt zumindest eine ebenfalls verlötete Stirnseite vollständig. Ein solcher Katalysator-Trägerkörper ist in seiner axialen und radialen Dehnung bzw. einem in diesen Richtungen auftretenden sogenannten Wachstum durch das Mantelrohr behindert, wehalb es zu vorzeitigen Zerstörungen kommen kann.

In der DE-A 2 746 475 wird auch die freie Dehnungen ermöglichende Halterung eines Katalysator-Trägerkörpers mit einem Spannband beschrieben. Diese Art der Befestigung ist jedoch nicht sehr stabil in Bezug auf Schwingungen in der Abgasströmung und mechanische Stöße. Außerdem bereitet die Befestigung des Spannbandes am Mantelrohr fertigungstechnische Schwierigkeiten.

Aufgabe der vorliegenden Erfindung ist es daher, durch geeignete Ausführung und Befestigung des Mantelrohres die Lebensdauer eines metallischen Katalysator-Trägerkörpers zu verlängern, insbesondere beim Einsatz als Startkatalysator, wobei gleichzeitig günstige Bedingungen für den Einbau in ein Abgassystem geschaffen werden sollen.

Außerdem soll ein entsprechendes Herstellungsverfahren angegeben werden. Die Lösung dieser Aufgabe erfolge gemäß dem Anspruch 1

Merkmale:
a) der Katalysator-Trägerkörper ist stimseitig zumindest über einen Teil der Stimflächen bis zu einer vorgebbaren Tiefe, vorzugsweise einige Millimeter tief, verlötet;
b) das Mantelrohr endet in einem vorgebbaren Abstand, der größer als die Löttiefe ist, vor beiden Stirnseiten, vorzugsweise in einem Abstand von 5 bis 40 mm;
c) das Mantelrohr ist nur auf einer schmalen Umfangszone mit der äußersten Lage des Katalysator-Trägerkörpers verlötet und erstreckt sich ringfömig nur etwa über diese Umfangszone.

Diese Maßnahme ermöglicht zunächst einmal eine stirnseitige Verlötung, welche nicht gleichzeitig auch zu einer Verbindung mit dem Mantelrohr im Bereich der Stirnseiten führt. Das Ergebnis ist, daß bei thermischen Wechselbelastungen die verlöteten Strinseiten nicht durch eine feste Verbindung zum Mantelrohr in ihrer radialen und axialen Dehnung behindert werden, so daß insbesondere keine Zugbelastungen in diesem Bereich beim Abkühlen auftreten können. Dabei sollte der Abstand des Mantelrohres von den Stirnseiten vorzugsweise erheblich größer als die Tiefe der Lötung sein, damit bei thermischen Wechselbelastungen nur eine schwache Biegebelastung der äußeren Lagen auftritt soll das Mantelrohr nur auf einer schmalen Umfangszone mit der äußersten Lage des Katalysator-Trägerkörpers verlötet sein. Dies führt nicht nur zu einer Verringerung der thermischen Wechselbelastungen der Strinseiten, sondern ermöglicht auch eine kaum behinderte Längendehnung bzw. ein ungehindertes Wachstum des Katalysator-Trägerkörpers, welches sich bei längerem Betrieb einstellen kann. Bei einem nicht verkürzten Mantelrohr ist eine solche Lötung aus fertigungstechnischen Gründen kaum zu erreichen, da bei stirnseitigen Verlötungen im allgemeinen auch Lot zwischen die äußerste Lage des Katalysator-Trägerkörpers und das Mantelrohr gelangen und so dort unerwünschte Lötverbindungen bewirken wird.

Erfindungsgemäß kann das Mantelrohr praktisch nur auf den Bereich der verlöteten Umfangszone beschränkt sein. Es umschließt dann den sehr viel längeren Katalysator-Trägerkörper etwa ringförmig. Diese Ausführung eignet sich natürlich nur für spätere Einbauverhältnisse, bei denen ohnehin noch ein schützendes Hüllrohr angebracht wird, was z.B. bei Startkatalysatoren allgemein der Fall ist. An ein bis zu einem schmallen Ring verkürztes Mantelrohr können die üblichen Rohre des Auslaßsystems eines Verbrennungsmotores problemlos angeschweißt werden, so daß insgesamt ein geschlossenes System entsteht. Die verlöteten Stirnseiten des Katalysator-Trägerkörpers ragen bei fertiggestelltem Abgassystem dann freitragend in die anschließenden Rohrleitungen oder werden durch diese mit gestützt.

Ein weiteres besonders wichtiges Merkmal, welches sich prinzipiell auch ohne die Merkmale der vorhergehenden Ansprüche verwirklichen läßt, ist im Anspruch 2 angegeben. Danach weist das Mantelrohr einen geringfügig klaffenden Längsschlitz auf, der vorzugsweise nur in einem Bereich durch eine Schweißung überbrückt und dadurch fixiert ist. Wie im Anspruch 3 angegeben, ermöglicht ein solches längsgeschlitztes Mantelrohr auf besonders einfache Weise die Herstellung einer exakten, genau definierten verlöteten Umfangszone zwischen Mantelrohr und äußerster Lage des Katalysator-Trägerkörpers. Während nach dem Stand der Technik Lot beim Aufschieben des Mantelrohres immer irgenwie undefiniert verteilt wurde, läßt sich dies bei einem geschlitzten Mantelrohr vermeiden. Die gewünschte zu verlötende Umfangszone wird mit Lot, z.B. in Form von Pulver, Paste oder Folie, versehen und anschließend das an seinem Längsschlitz aufgespreitzte Mantelrohr ohne Verschmieren des Lotes aufgeschoben. Außerdem wird bei diesem Herstellungsverfahren ein Verknautschen oder Verformen der äußeren Lagen vermieden, welches sich insbesondere bei einem verkürzten Mantelrohr sehr negativ bemerkbar machen würde, da die verknautschten Lagen beidseitig undefiniert überstehen würden. Nach Aufheben der Aufspreitzung kann das Mantelrohr in einer geeigneten Kalibriervorrichtung exakt auf den gewünschten Durchmesser gebracht und beispielsweise durch einen Schweißpunkt fixiert werden. Die übrigen Fertigungsschritte werden von dieser Maßnahme nicht beeinträchtigt. Insbesondere können die Stirnseiten vorher oder nach diesen Schritten belotet werden. Eine anschließende vollständig Verschweißung des Längsschlitzes ist in vielen Fällen unnötig, da die Rohre des Abgassystems von beiden Seiten über das geschlitzte Mantelrohr bis zum Schweißpunkt geschoben werden können. In einem solchen Falle begünstigt der Längsschlitz sogar den Ausgleich von Fertigungstoleranzen, da er in gewissen Grenzen zusammengedrückt werden kann.

Ein Ausführungsbeispiel der Erfindung ist in der Zeichnung dargestellt.

Der eigentliche Katalysator-Trägerkörper 1 besteht aus abwechselnden Lagen spiralig aufgewickelter glatter 2 und gewellter 3 Bleche. Auch anders strukturierte Bleche, die für Gas durchlässige Kanäle bilden, kommen für die vorliegende Erfindung in Betracht. Der Katalysator-Trägerkörper 1 ist stimseitig bis zu einer Tiefe t₁ bzw. t₂ verlötet, wobei nicht unbedingt die gesamten Stirnflächen, sondern ggf. nur bestimmte Bereiche davon verlötet sein müssen. Umgeben wird der Katalysator-Trägerkörper 1 von einem verkürzten Mantelrohr 4, welches beidseitig mit einem Abstand a₁ bzw. a₂ vor den Stirnseiten endet. Die beiden Abstände aᵢ, a₂ müssen nicht notwendigerweise gleich groß sein. Das Mantelrohr 4 ist ganz oder vorzugsweise nur in einem schmalen Umfangsbereich 5 mit der äußersten Lage des Katalysator-Trägerkörpers 1 verlötet.

Dabei kann das Mantelrohr 4 einen Längsschlitz 6 (der nicht unbedingt exakt in Längsrichtung verlaufen muß) aufweisen, welcher vorzugsweise an einer Stelle durch eine Schweißverbindung 7 fixiert ist.

Durch die erfindungsgemäße Ausführung werden die verlöteten Strimseiten nicht in ihrer thermische radialen Wechseldehnung behindert, wodurch sich die Lebensdauer erhöht. Das geschlitzte Mantelrohr ermöglicht die präzise Festlegung und Herstellung eines schmalen verlöteten Umfangsbereiches, welcher dazu führt, daß auch Änderungen der Länge des Katalysator-Trägerkörpers nicht behindert werden, was sich ebenfalls günstig auf die Lebensdauer auswirkt. Zusätzlich verhindert das geschlitzte Mantelrohr ein Verknautschen oder Verschieben der äußersten Lagen beim Aufschieben, ohne daß es aufwendiger anderer Maßnahmen bedarf. Ein erfindungsgemäßer Katalysator-Trägerkörper mit verkürztem Mantelrohr eignet sich insbesondere für den Einsatz als Startkatalysator im motornahen Bereich unter hohen thermischen Wechselbelastungen.

## Patentansprüche

1. Metallischer Katalysator-Trägerkörper (1) mit einer aus strukturierten Blechen (2, 3) gebildeten, von Gas durchströmbaren Wabenstruktur, welche von einem Mantelrohr (4) umgeben ist, das kürzer als der Katalysator-Trägerkörper (1) ist, gekennzeichnet durch folgende Merkmale:
a) der Katalysator-Trägerkörper (1) ist stirnseitig zumindest über einen Teil der Stimflächen bis zu einer vorgebbaren Tiefe (tᵢ, t₂), vorzugsweise einige Millimeter tief, verlötet;
b) das Mantelrohr (4) endet in einem vorgebbaren Abstand (ai, a₂), der größer als die Löttiefe (ti, t₂) ist, vor beiden Stirnseiten, vorzugsweise in einem Abstand von 5 bis 40 mm;
c) das Mantelrohr (4) ist nur auf einer schmalen Umfangszone (5) mit der äußersten Lage des Katalysator-Trägerkörpers (1) verlötet und erstreckt sich ringförmig nur etwa über diese Umfangszone (5).

2. Katalysator-Trägerkörper nach Anspruch 1, dadurch gekennzeichnet, daß das Mantelrohr (4) einen geringfügig klaffenden Längsschlitz (6) aufweist, der vorzugsweise nur in einem oder mehreren kleinen Bereich(en) durch Schweißung(en) (7) überbrückt und fixiert ist.

3. Verfahren zur Herstellung eines Katalysator-Trägerkörpers nach Anspruch 2, gekennzeichnet durch folgende Merkmale:
a) die äußerste Lage des fertig gewickelten Katalysator-Trägerkörpers (1) und/oder die Innenseite des Mantelrohres (4) wird in der zu verlötenden Umfangszone (5) belotet, gegebenenfalls unter Zuhilfenahme von Haftkleber, Kleber oder Binder;
b) das längsgeschlitzte (6) Mantelrohr (4) wird unter Aufspreizung des Längsschlitzes (6) über den Katalysator-Trägerkörper (1) in die vorgesehene Position geschoben und dann die Aufspreizung aufgehoben und der Schlitz zumindest an einer Stelle (7) verschweißt;
c) vor oder nach den Schritten a) und b) werden die Stirnseiten in an sich bekannter Weise ganz oder teilweise belotet;
d) der Katalysator-Trägerkörper (1) wird komplett mit Mantelrohr (4) gelötet.

## Claims

1. Metal catalyst carrier body (1) with a honeycomb structure formed from textured metal sheets (2, 3) and through which gas can flow, said honeycomb structure being surrounded by a casing tube (4) which is shorter than the catalyst carrier body (1), characterised by the following features:
a) the end surfaces of the catalyst carrier body (1) are brazed at least over a portion of said end surfaces as far as a given depth (ti, t₂), preferably a few millimeters;
b) the casing tube (4) ends before the two end surfaces at a given distance (a₁, a₂) away, this being greater than the brazing depth (ti, t₂), preferably a distance of 5 to 40 mm;
c) the casing tube (4) is only brazed to the outermost layer of the catalyst carrier body (1) over a narrow circumferential zone (5) and extends annularly over approximately only this circumferential zone (5).

2. Catalyst carrier body according to claim 1, characterised in that the casing tube (4) has a longitudinal slit (6) which stands slightly open and which is spanned and fixed by a weld (or welds) (7) preferably only in one or in several small regions.

3. Method for producing a catalyst carrier body according to claim 2, characterised by the following features:
a) the outermost layer of the pre-wound catalyst carrier body (1) and/or the inside of the casing tube (4) is provided with brazing material in the circumferential zone (5) which is to be brazed, if required with the aid of adhesives, glues or binders;
b) with the longitudinal slit (6) spread open, the casing tube (4) bearing the longitudinal slit (6) is slipped over the catalyst carrier body (1) into the intended position and the expanded tube is then released and the slit is welded at least at one point (7);
c) before or after steps a) and b) the end surfaces are provided fully or partially with brazing material in a manner known per se;
d) the catalyst carrier body (1) is brazed together with the casing tube (4).

## Revendications

1. Support de catalyseur (1) métallique ayant une structure a nids d'abeille formée de tôles (2, 3) structurées, a travers laquelle du gaz peut passer et qui est entourée d'une enveloppe tubulaire (4) plus courte que le support de catalyseur (1), remarquable par les caractéristiques suivantes:
a) le support de catalyseur (1) est soudé, du côté frontal, au moins sur une partie de la surface frontale, jusqu'à une profondeur (t₁, t₂) prescrite, de préférence de quelques millimètres;
b) l'enveloppe tubulaire (4) se termine à une distance (ai, a₂) prescrite, supérieure à la profondeur de soudage (ti, t₂), avant les deux côtés frontaux, de préférence à une distance de 5 à 40 mm;
c) l'enveloppe tubulaire (4) n'est soudée à la couche la plus extérieure du support de catalyseur (1) que sur une zone périphérique (5) étroite et ne s'étend annulairement que sensiblement sur cette zone périphérique (5).

2. Support de catalyseur suivant la revendication 1, caractérisé en ce que l'enveloppe tubulaire (4) comporte une fente longitudinale (6) faiblement béante qui, de préférence, est recouverte et est fixée par une (des) soudure(s) (7) seulement dans une ou dans plusieurs zone(s) petite(s).

3. Procédé de fabrication d'un support de catalyseur suivant la revendication 2, remarquable par les caractéristiques suivantes:
a) la couche la plus extérieure du support de catalyseur (1) dont l'enroulement est fini et/ou le côté intérieur de l'enveloppe tubulaire (4) est soudé dans la zone périphérique (5) à souder, le cas échéant à l'aide de colle auto-adhésive, d'adhésif ou de liant;
b) l'enveloppe tubulaire (4) a fente (6) longitudinale est enfilée dans la position prévue sur le support de catalyseur (1), en écartant la fente (6) longitudinale, puis en supprimant l'écartement et la fente est soudée au moins en un emplacement (7);
c) avant ou après les stades a) et b), les côtés frontaux sont soudés en tout ou partie, d'une manière en soi connue;
d) le support de catalyseur (1) est soudé complètement à l'enveloppe tubulaire (4).
